# EUROPÄISCHE PATENTSCHRIFT

(11) **EP 1 382 857 B1**
(45) Veröffentlichungstag und Bekanntmachung des Hinweises auf die Patenterteilung: **23.07.2008**
(21) Anmeldenummer: 03014027.1
(22) Anmeldetag: 23.06.2003
(51) Int. Cl.: F04D 29/66, F04D 25/08

(54) **Elektromotorisch betriebenes Gebläse**
Electric motor driven blower
Soufflante entraînée par un moteur électrique

(30) Priorität: 19.07.2002 DE 10232730
(43) Veröffentlichungstag der Anmeldung: 21.01.2004
(73) Patentinhaber: Vorwerk & Co. Interholding GmbH, 42275 Wuppertal (DE)
(72) Erfinder: Varnhorst, Mathias, 42349 Wuppertal (DE); Ullrich, Gerhard, 44287 Dortmund (DE)
(74) Vertreter: Müller, Enno

(56) Entgegenhaltungen:
- EP-A- 0 385 298
- DE-A- 2 354 126
- DE-A- 19 606 146
- DE-B- 1 037 291

## Beschreibung

Die Erfindung betrifft einen Elektromotor mit einem Stator und einem Rotor nach den Merkmalen des Oberbegriffes des Anspruches 1.

Elektromotoren der in Rede stehenden Art sind bekannt und finden bspw. Einsatz in Staubsauggeräten. Des Weiteren sind bei derartigen Elektromotore Schalldämpfungsmaßnahmen bekannt, so bspw. in Form der Motor bzw. der Motor-Gebläseeinheit in Strömungsrichtung nachgeschalteter Dämpfungselemente. Beispielhaft seien hier die Patentanmeldungen WO 97/41631 und EP 0 528 451 A1 aufgeführt. Aus der DE 23 54 126 A1 ist auch eine Lösung bekannt, bei welcher unmittelbar in das Laufrad schalldämpfende Materialien eingebracht sind. In der EP 0 186 891 D1 wird vorgeschlagen, auf der motorseitigen Beschaufelung spaltförmige Kammern anzubringen, die aufgrund eines Resonatoreffekts den Schall dämpfen sollen.

Aus der DE-B-10 37 291 ist eine Anordnung einer Elektromotor-Gebläseeinheit in einem Luftführungskanal bekannt. Der Luftführungskanal weist Öffnungen auf, die von einem Schalldämpfungsmaterial hinterlegt sind. Die Elektromotor-Gebläseeinheit selbst weist keine Maßnahme zur Schalldämpfung auf.

Die Auskleidung eines Laufrades mit einem schalldämpfenden Material ist bei den im Allgemeinen hohen Drehzahlen von Elektromotoren, insbesondere Staubsauger-Motor-Gebläseeinheiten mit enormen technischen Aufwand und entsprechend hohen Kosten verbunden. Darüber hinaus ist die Dauerhaftigkeit der Befestigung des Absorptionsmaterials bei den hohen Fliehkräften ein herausragendes Problem. Des Weiteren kann im Wesentlichen nur das Strömungsgeräusch im Laufrad und Laufradeintritt gedämpft werden. Auch bei den resonatorähnlichen Kammern an der dem Gebläse zugewanden Beschaufelung kann nur eine unzureichende Bedämpfung erzielt werden, da diese Maßnahme räumlich deutlich in Strömungsrichtung hinter den Haupftgeräuscherzeugern angeordnet ist. Ferner weist diese Maßnahme nur eine im Frequenzbereich sehr schmalbandige Wirksamkeit auf. Bei einer Dämpfungsmaßnahme durch absorbierende Werkstoffe in dem Elektromotor bzw. in der Motor-Gebläseeinheit ist diese deutlich in Strömungsrichtung hinter den Hauptgeräuscherzeugern angeordnet, so dass die Effektivität zur Geräuschdämpfung nur unwesentlich größer ist als bei Maßnahmen hinter dem Elektromotor bzw. der Motor-Gebläseeinheit.

Im Hinblick auf den zuletzt genannten Stand der Technik stellt sich der Erfindung die Aufgabe, einen Elektromotor der in Rede stehenden Art derart verbessert auszugestalten, dass der Hauptanteil des im Gebläse entstehenden Geräusches am Entstehungsort möglichst breitbandig absorbiert wird.

Diese Aufgabe ist beim Gegenstand des Anspruches 1 gelöst, wobei darauf abgestellt ist, dass innerhalb der Kappe und damit gehäuseinnenseitig der gesamten Motor-Gebläseeinheit, zugeordnet dem Diffusor ein Schalldämpfungselement angeordnet ist. Zufolge dieser erfindungsgemäßen Ausgestaltung ist eine Schallabsorption im dominanten Bereich der Entstehung des Luftschalls, d. h. im Bereich der Interaktion von Gebläserad und Diffusor und im Bereich des Diffusors selbst vorgenommen, was eine effektive Schalldämpfung zur Folge hat. In einer Weiterbildung des Erfindungsgegenstandes ist vorgesehen, dass das Schalldämpfungselement in einer stirnseitig des Elektromotors ausgebildeten, sickenartigen Ausprägung der Kappe aufgenommen ist, wobei weiter bevorzugt wird, dass die sickenartige Ausprägung zum Inneren des Elektromotors hin ein umlaufender Ringraum ist. Das in der sickenartigen Ausprägung einliegende Schalldämpfungselement ist ortsfest gehaltert und gehäuseinnenseitig des Elektromotors bzw. der gesamten Motor-Gebläseeinheit dem gleichfalls feststehenden Diffusor zugeordnet angeordnet. Weiter ist bevorzugt, dass die sickenartige Ausprägung ringförmig koaxial zur Motor-/Gebläseachse ausgerichtet ist zufolge dessen durch Staubeinlagerungen oder durch alterungsbedingte Strukturveränderungen in der Dämpfungsmaßnahme keine Umwuchten an der Motor-Gebläseeinheit auftreten. In vorteilhafter Weise sitzt ein radial innerer Fußbereich der sickenartigen Ausprägung abstützend auf dem Diffusor auf. Weiter wird vorgeschlagen, dass das Schalldämpfungselement ein Schaumstoffstreifen ist. Das Absorptionsmaterial kann des Weiteren als Ringzuschnitt, Endlosschnur, Streifenware oder als geschlitzter Streifen in einer Vormontagestufe in die sickenartige Ausprägung der Kappe eingebracht werden. Als besonders vorteilhaft erweist sich hierbei, wenn der Schaumstoffstreifen aus offenporigem Schaumstoff wie bspw. Polyurethan besteht. Auch ist es vorteilhaft, dass der Schaumstoffstreifen ringartig geschlossen ist. Die sickenartige Ausprägung ist umfangsseitig des Elektromotors in die Umfangswandung der Kappe integriert, so dass auch durch die Anordnung des Schalldämpfungselementes die radialen Abmaße der Gesamteinheit beibehalten sind. Um auch dem Bauraumbedarf in radialer Richtung nicht durch die Anordnung des Schalldämpfungselementes zu vergrößern, wird weiter vorgeschlagen, dass die sickenartige Ausprägung eine Erstreckung in Axialrichtung des Elektromotors aufweist, die geringer ist als eine Erstreckung einer Ausstülpung der mittigen Kappenöffnung in Axialrichtung. So ist die Höhe der Ausstülpung (Tulpung) des Ansaugbereiches (Kappenöffnung) größer als die Tiefe der sickenartigen Ausprägung, so dass dies zu keiner Vergrößerung der axialen Baulänge des Motors bzw. der Einheit führt. So beträgt das Höhenverhältnis von Ausprägungstiefe zu Ausstülpungshöhe etwa 0,2 bis 1,0. Zudem wird bevorzugt, dass das Durchmesserverhältnis des Innen- und Außendurchmessers der umlaufenden sickenartigen Ausprägung im Bereich zwischen 1,1 bis 1,4 liegt. In Bezug auf den Gebläseraddurchmesser ergibt sich ein Verhältnis von Ausprägungsinnendurchmesser zu Laufraddurchmesser von etwa 1,05 bis 1,4. Auch ist vorgesehen, dass das Schalldämpfungselement auf den Stirnseiten der Diffusorschaufeln anliegt, wobei letztere auch gegenüber der zugeordneten ebenen Unterseite des Schalldämpfungselements schräg abfallend verlaufen können. Im Betrieb wird das Absorptionsmaterial durch den mit einer Vielzahl von Schaufeln bestückten Diffusor gehalten, der mit seiner zur Motorachse gerichteten Schaufelspitzen auf der Übergangskante der Ausprägung zum ausgestülpten Bereich der Kappe anliegt. Die Diffusorstützfläche in der, einen Gebläsedeckel ausformenden Kappe beträgt lediglich ca. 40% der radialen Diffusorschaufelhöhe. Die Abdichtung der Diffusorschaufeln erfolgt im Wesentlichen durch das Schalldämpfungselement, womit die Anforderung an die Ebenheit der Diffusorschaufelstützfläche im Gebläsedeckel bzw. in der Kappe und die Ebenheit der Diffusorschaufeln räumlich begrenzt werden. Durch die Ausbildung des Schalldämpfungselementes bevorzugt in Form eines offenporigen Schaumstoffes beträgt die Gewichtserhöhung der Motor-Gebläseeinheit weniger als 1%, wobei ein Raumgewicht des Absorptionsmaterials von kleiner 100 kg/m³ gewählt ist. Zufolge der erfindungsgemäßen Anordnung des Schalldämpfungselementes ist eine vorteilhafte Geräuschreduzierung bei geringstem Materialeinsatz erreicht. Das Dämpfungsmaterial kann in einer Vormontagestufe eingebracht werden, wobei der weitere Montageprozess ungestört bleibt. Des Weiteren sind durch die erfindungsgemäße Ausgestaltung die Anforderungen an die Ebenheit der Diffusorstützfläche und der Diffusorschaufeln aufgrund der ausgleichenden Funktion des Schalldämpfungselementes auf ein Minimum gesenkt.

Nachstehend ist die Erfindung anhand der beigefügten Zeichnungen, welche lediglich ein Ausführungsbeispiel darstellen, näher erläutert. Es zeigt:
- Fig. 1: einen Querschnitt durch eine Kappe eines Elektromotors, mit einem in einer sickenartigen Ausprägung der Kappe eingebrachten Schalldämpfungselement;
- Fig. 2: eine Innenansicht der Kappe mit Blick auf das ringartig geschlossene Schalldämpfungselement;
- Fig. 3: einen Schnitt durch einen Elektromotor mit einem Gebläserad und einem Diffusor, wobei das Gebläserad zusammen mit dem Diffusor von der Kappe gemäß Fig. 1 überfangen ist.

Dargestellt und beschrieben ist zunächst eine Kappe 1 für eine wie in Fig. 3 dargestellte Motor-Gebläseeinheit 2. Letztere setzt sich, wie bspw. aus der Schnittdarstellung in Fig. 3 zu erkennen, im Wesentlichen aus einem schnelllaufenden Elektromotor 3 mit einem Stator 4 und einem Rotor 5 und einem auf einer Motorwelle 6 befestigten Gebläserad 7 zusammen, wobei der Rotor 5 und der Stator 4 in einem Motorgehäuse 8 aufgenommen sind. Das Gebläserad 7 und ein diesem zugeordneter Diffusor 9, welch letzterer drehfest auf einer Lagerbrücke 10 des Elektromotors 3 befestigt ist, sind von der, einen Gebläsetopf ausbildenden Kappe 1 überdeckt. Diese Kappe 1 besitzt im Bereich des Topfbodens eines zentrale, mit einer Ausstülpung 11 versehene Ansaugöffnung 12.

Die beschriebene Anordnung von Elektromotor 3, sowie Gebläserad 7 und Diffusor 9 ist bspw. aus der DE 196 06 146 A1 bekannt. Der Inhalt dieser Patentanmeldung wird hiermit vollinhaltlich in die Offenbarung vorliegender Erfindung mit einbezogen, auch zu dem Zwecke, Merkmale dieser Patentanmeldung in Ansprüche vorliegender Erfindung mit einzubeziehen.

Die Kappe 1 besitzt eine ringförmig umlaufende und im Einbauzustand in Richtung auf den Elektromotor 3 hin offene, sickenartige Ausprägung 13, wobei die Anordnung weiter so gewählt ist, dass die sickenartige Ausprägung 13 umfangsseitig des Elektromotors 3 in die Umfangswandung 14 der Kappe 1 integriert ist.

Die Anordnung ist weiter so gewählt, dass die Kappe 1 im Bereich eines radial inneren Fußbereiches 14 der sickenartigen Ausprägung 13 sich auf dem Diffusor 9 bzw. auf dessen Diffusorschaufeln 16 aufsitzend abstützt.

In der sickenartigen Ausprägung 13 ist ein Schalldämpfungselement 17 in Form eines offenporigen Schaumstoffes wie bspw. Polyurethan aufgenommen, welches Schalldämpfungselement 17 als Ringzuschnitt, Endlosschnur, Streifenware oder als geschlitzter Streifen vorliegen kann, wobei ein Dämpfungselement-Querschnitt dem Ausprägungsquerschnitt angepasst ist.

Die von einem Kappenboden 18 gemessene Erstreckung der sickenartigen Ausprägung 13 in Axialrichtung des Elektromotors 3 ist geringer gewählt als die vom Kappenboden 18 gemessene Axialerstreckung der Ausstülpung 11 im Bereich der Ansaugöffnung 12, wobei ein Höhenverhältnis von Sickentiefe a zur Ausstülpungshöhe b in dem dargestellten Ausführungsbeispiel von etwa 0,6 gewählt ist.

Das Verhältnis des Innendurchmessers x zum Außendurchmesser y der umlaufenden Ausprägung 13 beträgt in dem dargestellten Ausführungsbeispiel etwa 0,9. In Bezug auf den Laufraddurchmesser z ergibt sich ein Durchmesserverhältnis von Ausstülpungsinnendurchmesser x zum Laufraddurchmesser z von etwa 1,3.

Durch die gewählte Anordnung des Schalldämpfungselementes 17 in einem radial äußeren Bereich der Kappe 1 liegt dieses Schalldämpfungselement 17 im betriebsfähigen Zustand der Motor-Gebläse-Einheit 2 gemäß Fig. 3 zumindest teilweise auf den Stirnseiten der Diffusorschaufeln 16 an. So wird das Schalldämpfungselement 17 durch den mit einer Vielzahl von Schaufeln 16 bestückten Diffusor 9 gehalten, welche Schaufeln 16 mit ihren zur Motorachse gerichteten Schaufelspitzen auf der Übergangskante der Ausprägung 13 zum ausgestülpten Bereich 11, d.h. im Fußbereich 15 anliegen. Die Diffusorstützfläche in der Kappe 1 beträgt zufolge dieser erfindungsgemäßen Anordnung nur ca. 40% der radialen Diffusorschaufelhöhe. Die Abdichtung der Diffusorschaufeln 16 erfolgt im Wesentlichen durch das Schalldämpfungselement 17, womit die Anforderung an die Ebenheit der Diffusorstützfläche in der Kappe 1 und die Ebenheit der Diffusorschaufeln 16 räumlich begrenzt werden.

Des Weiteren ist das Schalldämpfungselement 17 im für die Entstehung des Luftschalls dominanten Bereich angeordnet, nämlich im Ort der Interaktion von Gebläserad 7 und Diffusor 9, sowie im Bereich des Diffusors 9 selbst.

Des Weiteren ist durch die gewählte Ausgestaltung das Schalldämpfungselement 17 im Zuge der Montage leicht einzusetzen. Auch wird durch die gewählte Ausgestaltung der Ausprägung 13 weder der radiale noch der axiale Bauraum der gesamten Motor-Gebläse-Einheit 2 vergrößert.

## Patentansprüche

1. Elektromotor-Gebläseeinheit mit einem Stator (4) und einem Rotor (5), einem mit dem Rotor (5) verbundenen Gebläserad (7) und einem zugeordneten, feststehenden, Diffusorschaufeln (16) aufweisenden Diffusor (9), wobei das Gebläserad (7) zusammen mit dem Diffusor (9) von einer mittig offenen Kappe (1) überfangen ist, **dadurch gekennzeichnet, dass** innerhalb der Kappe (1) und damit gehäuseinnenseitig der gesamten Motor-Gebläseeinheit zugeordnet dem Diffusor (9) ein Schalldämpfungselement (17) angeordnet ist.

2. Elektromotor-Gebläseeinheit nach Anspruch 1, **dadurch gekennzeichnet, dass** das Schalldämpfungselement (17) in einer stirnseitig des Elektromotors (3) ausgebildeten, sickenartigen Ausprägung (13) der Kappe (1) aufgenommen ist.

3. Elektromotor-Gebläseeinheit nach Anspruch 2, **dadurch gekennzeichnet, dass** die sickenartige Ausprägung (13) zum Inneren des Elektromotors (3) hin ein umlaufender Ringraum ist.

4. Elektromotor-Gebläseeinheit nach Anspruch 2 oder 3, **dadurch gekennzeichnet, dass** ein radial innerer Fußbereich (15) der sickenartigen Ausprägung (13) abstützend auf dem Diffusor (9) aufsitzt.

5. Elektromotor-Gebläseeinheit nach einem der Ansprüche 1 bis 4, **dadurch gekennzeichnet, dass** das Schalldämpfungselement (17) ein Schaumstoffstreifen ist.

6. Elektromotor-Gebläseeinheit nach Anspruch 5, **dadurch gekennzeichnet, dass** der Schaumstoffstreifen aus offenporigem Schaumstoff besteht.

7. Elektromotor-Gebläseeinheit nach Anspruch 5 oder 6, **dadurch gekennzeichnet, dass** der Schaumstoffstreifen ringartig geschlossen ist.

8. Elektromotor-Gebläseeinheit nach einem der Ansprüche 2 bis 7, **dadurch gekennzeichnet, dass** die sickenartige Ausprägung (13) umfangsseitig des Elektromotors (3) in die Umfangswandung (14) der Kappe (1) integriert ist.

9. Elektromotor-Gebläseeinheit nach einem der Ansprüche 2 bis 8, **dadurch gekennzeichnet, dass** die sickenartige Ausprägung (13) eine Erstreckung (a) in Axialrichtung des Elektromotors (3) aufweist, die geringer ist als eine Erstreckung (b) einer Ausstülpung (11) der mittigen Kappenöffnung in Axialrichtung.

10. Elektromotor-Gebläseeinheit nach einem der Ansprüche 1 bis 9, **dadurch gekennzeichnet, dass** das Schalldämpfungselement (17) auf den Stirnseiten der Diffusorschaufeln (16) anliegt.

## Claims

1. Electric motor and fan unit having a stator (4) and a rotor (5), an impeller (7) connected to the rotor (5), and an associated, stationary diffuser (9) having diffuser vanes (16), the impeller (7) together with the diffuser (9) being encased by an open-centred cap (1), **characterised in that** within the cap (1) and hence on the inside of the housing of the whole motor and fan unit, associated with the diffuser (9), is arranged a sound-insulating element (17).

2. Electric motor and fan unit according to claim 1, **characterised in that** the sound-insulating element (17) is held in a bead-like shaping (13) of the cap (1) formed at the end face of the electric motor (3).

3. Electric motor and fan unit according to claim 2, **characterised in that** the bead-like shaping (13) towards the interior of the electric motor (3) is a peripheral annular chamber.

4. Electric motor and fan unit according to claim 2 or 3, **characterised in that** a radially inner base region (15) of the bead-like shaping (13) rests in supporting relationship on the diffuser (9).

5. Electric motor and fan unit according to any of claims 1 to 4, **characterised in that** the sound-insulating element (17) is a foam strip.

6. Electric motor and fan unit according to claim 5, **characterised in that** the foam strip is made of open-pore foam.

7. Electric motor and fan unit according to claim 5 or 6, **characterised in that** the foam strip is closed in a ring shape.

8. Electric motor and fan unit according to any of claims 2 to 7, **characterised in that** the bead-like shaping (13) on the circumferential side of the electric motor (3) is integrated in the circumferential wall (14) of the cap (1).

9. Electric motor and fan unit according to any of claims 2 to 8, **characterised in that** the bead-like shaping (13) has an extent (a) in the axial direction of the electric motor (3) which is smaller than an extent (b) of a protuberance (11) of the central cap opening in the axial direction.

10. Electric motor and fan unit according to any of claims 1 to 9, **characterised in that** the sound-insulating element (17) abuts against the end faces of the diffuser vanes (16).

## Revendications

1. Ensemble moteur électrique-soufflante avec un stator (4) et un rotor (5), une roue de soufflante (7) raccordée au rotor (5) et un diffuseur (9) fixe associé, comportant des pales de diffuseur (16), la roue de soufflante (7) étant entourée avec le diffuseur (9) par un capot (1) ouvert en son centre, **caractérisé en ce qu'**un élément d'atténuation du bruit (17) associé au diffuseur (9) est disposé à l'intérieur du capot (1) et donc du côté intérieur du carter de tout l'ensemble moteur-soufflante.

2. Ensemble moteur électrique-soufflante selon la revendication 1, **caractérisé en ce que** l'élément d'atténuation du bruit (17) est logé dans un emboutissage en forme de moulure (13) du capot (1) réalisé côté frontal du moteur électrique (3).

3. Ensemble moteur électrique-soufflante selon la revendication 2, **caractérisé en ce que** l'emboutissage en forme de moulure (13) vers l'intérieur du moteur électrique (3) est un espace annulaire périphérique.

4. Ensemble moteur électrique-soufflante selon la revendication 2 ou 3, **caractérisé en ce qu'**une zone de fond (15) radialement intérieure de l'emboutissage en forme de moulure (13) repose en appui contre le diffuseur (9).

5. Ensemble moteur électrique-soufflante selon l'une des revendications 1 à 4, **caractérisé en ce que** l'élément d'atténuation du bruit (17) est une bande de mousse cellulaire.

6. Ensemble moteur électrique-soufflante selon la revendication 5, **caractérisé en ce que** la bande de mousse cellulaire comporte de la mousse cellulaire à pores ouverts.

7. Ensemble moteur électrique-soufflante selon la revendication 5 ou 6, **caractérisé en ce que** la bande de mousse cellulaire est fermée en forme d'anneau.

8. Ensemble moteur électrique-soufflante selon l'une des revendications 2 à 7, **caractérisé en ce que** l'emboutissage en forme de moulure (13) est intégré à la paroi circonférentielle (14) du capot (1) à la périphérie du moteur électrique (3).

9. Ensemble moteur électrique-soufflante selon l'une des revendications 2 à 8, **caractérisé en ce que** l'emboutissage en forme de moulure (13) présente une extension (a) en direction axiale du moteur électrique (3), laquelle est inférieure à une extension (b) d'une partie en retournement (11) de l'ouverture centrale du capot en direction axiale.

10. Ensemble moteur électrique-soufflante selon l'une des revendications 1 à 9, **caractérisé en ce que** l'élément d'atténuation du bruit (17) est adjacent aux faces frontales des pales du diffuseur (16).
